# EUROPÄISCHE PATENTSCHRIFT

(11) **EP 0 922 314 B1**
(45) Veröffentlichungstag und Bekanntmachung des Hinweises auf die Patenterteilung: **09.10.2002**
(21) Anmeldenummer: 98914869.7
(22) Anmeldetag: 05.03.1998
(51) Int. Cl.: H01R 13/187

(54) **MUTTERSTECKERTEIL FÜR ELEKTRISCHE STECKVERBINDER**
FEMALE CONNECTOR PART FOR ELECTRIC PIN-AND-SOCKET CONNECTOR
PARTIE FEMELLE POUR CONNECTEUR ELECTRIQUE A FICHE

(30) Priorität: 07.03.1997 DE 29704142 U
(43) Veröffentlichungstag der Anmeldung: 16.06.1999
(73) Patentinhaber: Contact GmbH Elektrische Bauelemente, 70565 Stuttgart (DE)
(72) Erfinder: PFEIFFER, Wolfgang, D-74653 Künzelsau/Garnberg (DE)
(74) Vertreter: von Hellfeld, Axel, Dr. Dipl.-Phys.
(86) Internationale Anmeldenummer: EP9801260
(87) Internationale Veröffentlichungsnummer: WO98040933

(56) Entgegenhaltungen:
- EP-A- 0 568 927
- DE-A- 1 500 991
- DE-B- 1 590 124
- DE-C- 924 462
- DE-U- 8 811 093

## Beschreibung

Die Erfindung betrifft ein Muttersteckerteil eines elektrischen Steckverbinders, zumindest folgendes aufweisend:
- wenigstens eine Kontaktbuchse mit einerseits einem Buchsenteil zur Aufnahme eines Steckerstiftes und andererseits einem Anschlußteil an dem ein elektrischer Leiter befestigbar ist, und
- wenigstens einer Kontakthülse mit einem im wesentlichen zylindrischen Federhalter und einer Vielzahl von Kontaktfedern, die wenigstens ein Stirnende des Federhalters umgreifen.

Aus der DE-A-1500991 ist eine Muffe für eine Steckverbindung bekannt, die ein Buchsenteil zur Aufnahme eines Steckerstiftes und eine darin angeordnete Kontakthülse mit einem zylindrischen Federhalter und einer Vielzahl von Kontaktfedern aufweist, die wenigstens ein Stirnende des Federhalters umgreifen.

Bei den hier in Rede stehenden Muttersteckerteilen für elektrische Steckverbinder kommt es u. a. darauf an, daß der elektrische Kontakt mit einem in die Kontaktbuchse eingeführten Kontaktstift sicher gewährleistet ist und daß auch bei häufigem Trennen der Steckverbindung die herrschenden Kräfte für die Kontaktgabe gleich bleiben.

Die bekannten Kontaktbuchsen für Muttersteckerteile sind mehrteilig ausgeführt, d. h. die Kontaktbuchse ist aus mehreren Teilen zusammengesetzt. Insbesondere bestehen die Buchsenteile der bekannten Kontaktbuchse aus zumindest zwei Drehteilen (also durch Drehen hergestellten Teilen), die miteinander verbunden werden müssen. Die Herstellung und Montage derartiger Kontaktbuchsen ist aufwendig und materialverbrauchend.

Weiterhin kommt es bei bekannten Muttersteckerteilen von elektrischen Steckverbindern nur zu einem linienförmigen elektrischen Kontakt zwischen den Kontaktfederdrähten und dem Buchsenteil und die Kontaktfläche ist relativ klein.

Die Erfindung hat das Ziel, ein Muttersteckerteil für einen elektrischen Steckverbinder so auszugestalten, daß der Herstellungs- und Montageaufwand möglichst gering ist und daß bei sicherer Kontaktgabe auch nach oftmaligem Gebrauch gleichbleibende Kräfte und eine größtmögliche Kontaktfläche für den Stromdurchgang gewährleistet sind.

Dieses Ziel wird bei einem Muttersteckerteil der eingangs genannten Art dadurch erreicht, daß die Kontaktbuchse aus einem einteiligen Stück eines Kontaktbleches geformt ist und daß die Kontakthülse mittels zumindest einer Nut/Feder-Anordnung verdrehsicher im Buchsenteil der Kontaktbuchse gelagert ist.

Die erfindungsgemäße Gestaltung des Muttersteckerteils ermöglicht nicht nur stets im wesentlichen gleichbleibende Steck- und Ziehkräfte bei sicherer Kontaktgabe zwischen Steckerstift und Hülse, sondern auch einen geringen Materialverbrauch und eine Herstellbarkeit des Muttersteckerteils mit automatischen Maschinen, wobei das Muttersteckerteil insgesamt aus einem einteiligen Zuschnitt eines Kontaktbleches automatisch herstellbar ist. Auch ist die elektrische Kontaktgabe zwischen der Kontakthülse und dem Körper der Kontaktbuchse verbessert.

Gemäß einer bevorzugten Ausgestaltung der Erfindung ist vorgesehen, daß die Nut/Feder-Anordnung als Nut zumindest eine Ausbuchtung des Buchsenteils aufweist.

Eine weitere bevorzugte Ausgestaltung der Erfindung sieht vor, daß die Nut/Feder-Anordnung als Feder einen Abschnitt zumindest einer Kontaktfeder aufweist.

Eine weitere bevorzugte Ausgestaltung der Erfindung sieht vor, daß die Kontaktfedern als Drähte ausgebildet sind.

Eine weitere bevorzugte Ausgestaltung der Erfindung sieht vor, daß der elektrische Leiter durch Quetschen oder Crimpen am Anschlußteil der Kontaktbuchse befestigbar ist.

Eine weitere bevorzugte Ausgestaltung der Erfindung sieht vor, daß der Buchsenteil der Kontaktbuchse eine Mehrzahl von radialen Ausbuchtungen aufweist, in denen Endbereiche der Kontaktfedern aufgenommen sind.

Eine weitere bevorzugte Ausgestaltung der Erfindung sieht vor, daß die Kontaktfedern unter radialer Spannung mit der Innenwand des Buchsenteils der Kontaktbuchse in Eingriff stehen.

Eine weitere bevorzugte Ausgestaltung der Erfindung sieht vor, daß die Kontaktfedern als Drähte ausgeformt sind, die den zylinderförmigen Kontaktfederhalter zumindest an einem freien Stirnende mit einer Biegestelle umgreifen, wobei ein Endbereich jeder Kontaktfeder mit der Innenwand des Buchsenteils in Eingriff steht.

Eine weitere bevorzugte Ausgestaltung der Erfindung sieht vor, daß der das Buchsenteil bildende Abschnitt der Kontaktbuchse komplementäre Ausnehmungen und Vorsprünge aufweist, die jeweils an benachbarten Rändern des den Buchsenteil bildenden Kontaktbleches geformt sind, um eine geschlossene Zylinderform zu bilden.

Weiter kann bei einem Muttersteckerteil der vorstehend beschriebenen Art vorgesehen sein, daß das freie Stirnende des Buchsenteils der Kontaktbuchse zumindest teilweise nach innen umgebogen ist. Mit einer solchen radialen Biegestelle steht das Buchsenteil und damit die Kontaktbuchse in zusätzlichen elektrischem Kontakt mit der Kontakthülse und es ergibt sich auch eine zusätzliche Sicherung gegen ein unerwünschtes Herausziehen der Kontakthülse aus dem Buchsenteil.

Gemäß einer weiteren bevorzugten Ausgestaltung des Mutterstekkerteils ist vorgesehen, daß der Buchsenteil der Kontaktbuchse zumindest im Bereich seiner beiden axialen Enden mit radial gerichteten Ausbuchtungen versehen ist, in die die Kontaktfedern eingreifen, wobei die Federn unter radialer Spannung stehen.

Das Buchsenteil der Kontaktbuchse kann auch über seine gesamte Länge mit sickenförmigen Ausformungen versehen sein, welche nach dem Rollen des Buchsenteils die vorstehend genannten Ausbuchtungen zur Aufnahme der Kontaktfedern bilden.

Die Kontaktfedern können einerseits durch gesonderte Drähte gebildet werden, andererseits aber auch aus dem Material des im wesentlichen zylinderförmigen Kontaktfederhalters selbst. Bei der letztgenannten Variante werden die Kontaktfedern aus dem Material des Kontaktfederhalters ausgestanzt und um das axiale Stirnende des Kontaktfederhalters umgebogen, so daß sie mit der Innenwand des Buchsenteils in Eingriff kommen, wie es hier ansonsten für gesonderte Drahtfedern beschrieben ist. Dabei stehen die aus dem Kontaktfederhalter ausgestanzten Federn mit einem Ende in integraler Verbindung mit dem Kontaktfederhalter.

Bei der Herstellung des Muttersteckerteils kann der Buchsenteil gerollt werden und, wie oben erläutert ist, durch formschlüssig ineinandergreifende Ausnehmungen und Vorsprünge können die nach dem Rollen aneinanderliegenden Längsränder des den Buchsenteil bildenden Bleches miteinander verknüpft werden. Ist zuvor die Kontakthülse in den gerollten Buchsenteil eingelegt worden, läßt sich auf diese Weise beim Herstellungsprozeß die radiale Spannung der Kontaktfedern in einfacher Weise erreichen.

Bevorzugt ist vorgesehen, daß die vorstehend genannten Vorsprünge und Ausnehmungen an den Längsrändern des den Buchsenteil bildenden Bleches zueinander exakt komplementär sind, d. h. die Vorsprünge passen genau in die entsprechenden Ausnehmungen, so daß bei fertig gerolltem Buchsenteil insgesamt eine geschlossene Zylinderform entsteht. Die Ausnehmungen an den Längsrändern des den Buchsenteil bildenden Bleches sind vorzugsweise hinterschnitten, um eine formschlüssige Verbindung mit den in die Ausnehmungen eingreifenden Vorsprüngen zu erreichen.

Die Verknüpfung der beim Rollen des Buchsenteils in gegenseitige Anlage kommenden Längsränder des Bleches kann auch dadurch erreicht werden, daß an jedem der beiden Längsränder sowohl zumindest eine Ausnehmung als auch zumindest ein Vorsprung vorgesehen sind, um eine wechselseitige Verknüpfung der Längsränder zu erreichen.

Um das Muttersteckerteil in einem zugehörigen Gehäuse positionieren zu können, ist vorgesehen, daß das Muttersteckerteil einen Abschnitt mit reduziertem Durchmesser aufweist, so daß durch unterschiedliche Radien eine Stufe gebildet wird, mit deren Hilfe das Muttersteckerteil an einer vorgesehenen Position im Gehäuse einrastet.

Nachfolgend wird ein Ausführungsbeispiel der Erfindung anhand der Zeichnung näher beschrieben. Es zeigt:
- Figur 1: eine Seiteneinsicht einer Kontaktbuchse für ein Muttersteckerteil;
- Figur 2: eine Ansicht einer Kontaktbuchse entsprechend Figur 1, wobei der sog. Buchsenabschnitt geschnitten ist; und
- Figur 3: einen Schnitt durch eine Kontaktbuchse gemäß Figur 1 im Bereich des Buchsenteils.

Das Muttersteckerteil gemäß dem dargestellten Ausführungsbeispiel weist eine Kontaktbuchse 1 auf, die insgesamt rotationssymmetrisch um ihre Längsachse A ausgebildet ist. Die Kontaktbuchse 1 besteht insgesamt aus einem einteiligen Zuschnitt eines Bleches mit guten elektrischen Kontakteigenschaften.

Die Kontaktbuchse 1 dient der elektrischen Verbindung zwischen einem Steckerstift 15 (vgl. Figur 2) und einem elektrischen Leiter 17.

Die Kontaktbuchse 1 enthält als weiteres Bauteil eine Kontakthülse 2 (vgl. Figur 2), die in ein Buchsenteil 3 der Kontaktbuchse 1 eingeführt ist. Die Kontakthülse 2 nimmt den Steckerstift 15 auf und erzeugt dabei einen durchgehenden Kontakt vom Steckerstift 15 zur Wand der Kontaktbuchse 1. Elektrisch isolierende Bauteile, die die Kontaktbuchse 1 zumindest teilweise umgeben und auch ein äußeres Gehäuse sind in der Zeichnung nicht dargestellt, da die isolierenden Teile und das Gehäuse als solche nicht den Gegenstand der Erfindung bilden.

Die Kontaktbuchse weist an ihrem in den Figuren obenliegenden Ende ein Anschlußteil 4 auf, das zum Anschließen des Leiters 17 dient. Hierzu ist am Leiter 17 eine Zunge 18 ausgeformt, die in das Anschlußteil 4 ragt, (vgl. die gestrichelte Linie der Zunge 18). Durch Quetschen des Anschlußteils 14 erfolgt eine feste, elektrisch leitende Verbindung zum Leiter 17.

Die Kontaktbuchse 1 weist zwischen dem Buchsenteil 3 und dem Anschlußteil 4 eine Einschnürung 5 mit reduziertem Durchmesser auf. Dieser Abschnitt mit reduziertem Durchmesser dient der Positionierung der Kontaktbuchse in einem Gehäuse (nicht gezeigt). Die Einschnürung 5 bildet gemäß den Figuren 1 und 2 an beiden Enden konische Stufen, die mit entsprechenden konischen Flächen im Gehäuse (nicht gezeigt) positionsgenau in Eingriff bringbar sind.

Eine Kontakthülse 2 wird im Buchsenteil 3 der Kontaktbuchse 1 positioniert. Die Kontakthülse 2 weist einen zylinderförmigen Kontaktfederhalter 6 und Kontaktfedern 7 auf. Beim dargestellten Ausführungsbeispiel sind die Kontaktfedern 7 als federnde Drähte ausgebildet. Eine Vielzahl von federnden Drähten 7 erstreckt sich durch den Innenraum des Kontaktfederhalters 6. An den beiden axialen Enden des Kontaktfederhalters 6 sind die Kontaktfedern 7 umgebogen und bilden so Biegestellen 8. Die Endbereiche der Kontaktfedern 7 sind mit 8' bezeichnet. Diese Endbereiche 8' der Kontaktfedern 7 stehen in elektrischem Kontakt mit der Wand des Buchsenteils 3. Dabei stehen die Biegestellen 8 der Kontaktfedern 7 unter radialer Spannung.

Figur 3 zeigt einen Schnitt senkrecht zur Achse A der Kontaktbuchse 1 im Bereich eines stirnseitigen Endes des Buchsenteils 3. Gemäß Figur 3 ist das Buchsenteil 3 mit mehreren Ausbuchtungen 9 ausgeformt, in die die Endbereiche 8' der Kontaktfedern 7 eingreifen. Durch den Eingriff der Endbereiche 8' der Kontaktfedern 7 in die Ausbuchtungen 9 wird zum einen ein großflächiger elektrischer Kontakt zwischen den Kontaktfedern 7 und dem Buchsenteil 3 der Kontaktbuchse 1 erreicht und zum anderen bewirkt der Eingriff der Endbereiche 8' in die Ausbuchtungen 9 eine Verdrehsicherung der Kontakthülse 2 insgesamt im Buchsenteil 3. Die vorstehend beschriebene Verdrehsicherung mittels der Endbereiche 8' der Kontaktfedern und der Ausbuchtungen 9 wirkt in der Art einer Nut/Feder-Verbindung. Die radiale Spannung in den Kontaktfedern 7, insbesondere in deren Biegestellen 8, bewirkt insgesamt eine Verklemmung der Kontakthülse 2 im Buchsenteil 3 der Kontaktbuchse 1.

Die Ausbuchtungen 9 können sich entweder über die gesamte axiale Länge des Buchsenteils 3 erstrecken oder auch nur jeweils an den axialen Enden des Buchsenteils 3 ausgeformt sein. Die Endbereiche 8' der Kontaktfedern 7 können länger sein als in Figur 2 dargestellt ist.

Beim dargestellten Ausführungsbeispiel sind sechs Kontaktfedern 7 in sechs entsprechenden Ausbuchtungen 9 im Buchsenteil 3 geführt. Ein Steckerstift 15 wird in Richtung des Pfeiles in den Buchsenteil 3 und in die Kontakthülse 2 eingeschoben und kommt so in elektrischen Kontakt mit den Kontaktfedern 7.

Die Kontaktbuchse 1 und insbesondere deren Buchsenteil 3 können durch Rollen eines entsprechend zugeschnittenen Blechstückes hergestellt werden. Um eine geschlossene Zylinderform für das Buchsenteil 3 (vgl. Fig. 3) zu erreichen, ist vorgesehen, daß an den nach dem Rollen in gegenseitige Anlage kommenden Längsrändern 10, 11 des den Buchsenteil 3 bildenden Blechstückes Ausnehmungen 13 bzw. Vorsprünge 14 in der dargestellten Weise (Fig. 1) ausgeformt sind. Die Vorsprünge 14 passen komplementär in die hinterschnittenen Ausnehmungen 13, so daß sich eine ununterbrochene Oberfläche des Buchsenteils 3 ergibt.

In Abwandlung des in den Figuren dargestellten Ausführungsbeispieles kann das Buchsenteil 3 an seinem in den Figuren unten gelegenen axialen Ende zumindest teilweise leicht nach innen gebogen sein, so daß die Kontakthülse 2 im Buchsenteil 3 gesichert ist.

In Abwandlung des vorstehend beschriebenen Ausführungsbeispieles kann die Kontakthülse 2 auch einen Kontaktfederhalter 6 aufweisen, der mit den Kontaktfedern 7 einstückig (integral) ausgebildet ist. Bei dieser Abwandlung können die Kontaktfedern z. B. durch teilweises Stanzen aus dem Kontaktfederhalter 6 herausgebogen werden, z. B. in Form einzelner Blechstreifen, die entsprechend den in den Figuren dargestellten Kontaktfedern 7 um die axialen Stirnflächen des Kontaktfederhalters herumgebogen sind und so mit der Innenwand des Buchsenteils 3 in axialen Eingriff kommen, wobei die Biegestellen unter radialer Spannung stehen.

## Patentansprüche

1. Muttersteckerteil eines elektrischen Steckverbinders, zumindest folgendes aufweisend:
- wenigstens eine Kontaktbuchse (1) mit einerseits einem Buchsenteil (3) zur Aufnahme eines Steckerstiftes (15) und andererseits einem Anschlußteil (4) an dem ein elektrischer Leiter (17, 18) befestigbar ist, und
- wenigstens einer Kontakthülse (2) mit einem im wesentlichen zylindrischen Federhalter (6) und einer Vielzahl von Kontaktfedern (7), die wenigstens ein Stirnende des Federhalters (6) umgreifen,
**dadurch gekennzeichnet, daß**
die Kontaktbuchse (1) aus einem einteiligen Stück eines Kontaktbleches geformt ist und daß die Kontakthülse (2) mittels zumindest einer Nut/Feder-Anordnung (8', 9) verdrehsicher im Buchsenteil (3) der Kontaktbuchse (1) gelagert ist.

2. Muttersteckerteil nach Anspruch 1,
**dadurch gekennzeichnet, daß**
die Nut/Feder-Anordnung als Nut zumindest eine Ausbuchtung (9) des Buchsenteils (3) aufweist.

3. Muttersteckerteil nach einem der Ansprüche 1 oder 2,
**dadurch gekennzeichnet, daß**
die Nut/Feder-Anordnung als Feder einen Abschnitt (8') zumindest einer Kontaktfeder (7) aufweist.

4. Muttersteckerteil nach einem der vorhergehenden Ansprüche,
**dadurch gekennzeichnet, daß**
die Kontaktfedern (7) als Drähte ausgebildet sind.

5. Muttersteckerteil nach einem der vorhergehenden Ansprüche,
**dadurch gekennzeichnet, daß**
der elektrische Leiter (17, 18) durch Quetschen oder Bördeln am Anschlußteil (4) der Kontaktbuchse (1) befestigbar ist.

6. Muttersteckerteil nach einem der vorhergehenden Ansprüche,
**dadurch gekennzeichnet, daß**
der Buchsenteil (3) der Kontaktbuchse (1) eine Mehrzahl von radialen Ausbuchtungen (9) aufweist, in denen Endbereiche (8') der Kontaktfedern (7) aufgenommen sind.

7. Muttersteckerteil nach einem der vorhergehenden Ansprüche,
**dadurch gekennzeichnet, daß**
die Kontaktfedern (7) unter radialer Spannung mit der Innenwand des Buchsenteils (3) der Kontaktbuchse (1) in Eingriff stehen.

8. Muttersteckerteil nach einem der vorhergehenden Ansprüche,
**dadurch gekennzeichnet, daß**
die Kontaktfedern als Drähte ausgeformt sind, die den zylinderförmigen Kontaktfederhalter (6) zumindest an einem Stirnende mit einer Biegestelle (8) umgreifen, wobei ein Endbereich (8') jeder Kontaktfeder mit der Innenwand des Buchsenteils (3) in Eingriff steht.

9. Muttersteckerteil nach einem der vorhergehenden Ansprüche,
**dadurch gekennzeichnet, daß**
der das Buchsenteil (3) bildende Abschnitt der Kontaktbuchse (1) komplementäre Ausnehmungen (13) und Vorsprünge (14) aufweist, die jeweils an benachbarten Rändern (10, 11) des den Buchsenteil (3) bildenden Kontaktbleches geformt sind, um eine geschlossene Zylinderform zu bilden.

## Claims

1. A female connector part of an electric pin-and-socket connector, comprising at least the following:
- at least one female insert contact (1) with an insert part (3) on the one hand for accepting a male plug (15), and a terminal part (4) on the other hand, at which an electric conductor (17, 18) can be secured, and
- at least one contact bush (2) with an essentially cylindrical spring holder (6) and a plurality of contact springs (7) which wrap around at least one face end of the spring holder (6),
**characterised in that**
the female insert contact (1) is formed from an integral part of a contact sheet metal and that the contact bush (2) is supported in the insert part (3) of the female insert contact (1) by means of at least one groove and tongue arrangement (8', 9) so as to be secured against rotation.

2. The female connector part according to Claim 1,
**characterised in that**
the groove and tongue arrangement comprises at least one bulge (9) of the insert part (3) as the groove.

3. The female connector part according to one of Claims 1 or 2,
**characterised in that**
the groove and tongue arrangement comprises a section (8') of at least one contact spring (7) as the tongue.

4. The female connector part according to one of the previous claims,
**characterised in that**
the contact springs (7) are formed as wires.

5. The female connector part according to one of the previous claims,
**characterised in that**
the electric conductor (17, 18) can be secured at the terminal part (4) of the female insert contact (1) by means of crimping or flaring.

6. The female connector part according to one of the previous claims,
**characterised in that**
the insert part (3) of the female insert contact (1) comprises a plurality of radial bulges (9) in which end sections (8') of the contact springs (7) are accommodated.

7. The female connector part according to one of the previous claims,
**characterised in that**
the contact springs (7) are in engagement under a radial tension with the inner wall of the insert part (3) of the female insert contact (1).

8. The female connector part according to one of the previous claims,
**characterised in that**
the contact springs are formed as wires which wrap around the cylindrical contact spring holder (6) at least at one face end with a bending site (8), with an end section (8') of each contact spring being in engagement with the inner wall of the insert part (3).

9. The female connector part according to one of the previous claims,
**characterised in that**
the section of the female insert contact (1) forming the insert part (3) comprises complementary recesses (13) and projections (14) being formed at neighbouring edges (10, 11) each of the contact sheet metal forming the insert part (3) in order to form a closed cylinder shape.

## Revendications

1. Partie de fiche femelle d'un connecteur électrique, présentant au moins les éléments suivants :
- au moins une prise femelle de contact (1) avec d'une part une partie femelle (3) pour recevoir une fiche mâle (15) et d'autre part une partie de connexion (4) sur laquelle on peut fixer un conducteur électrique (17, 18), et
- au moins une douille de contact (2) avec un porte-ressorts (6) sensiblement cylindrique et une multitude de ressorts de contact (7) qui entourent au moins l'extrémité frontale du porte-ressorts (6),
**caractérisée en ce que**
la prise femelle de contact (1) est formée à partir d'une pièce monobloc d'une tôle de contact et **en ce que** la douille de contact (2) est montée de manière à ne pas tourner dans la partie femelle (3) de la prise femelle de contact (1) au moyen d'au moins un agencement à languette et rainure (8', 9).

2. Fiche femelle selon la revendication 1, **caractérisée en ce que** l'agencement à languette et rainure présente à titre de rainure au moins une courbure (9) de la partie femelle (3).

3. Fiche femelle selon l'une ou l'autre des revendications 1 et 2, **caractérisée en ce que** l'agencement à languette et rainure présente à titre de languette un tronçon (8') d'au moins d'un ressort de contact (7).

4. Fiche femelle selon l'une des revendications précédentes, **caractérisée en ce que** les ressorts de contact (7) sont réalisés sous forme de fils.

5. Fiche femelle selon l'une des revendications précédentes, **caractérisée en ce que** le conducteur électrique (17, 18) peut être fixé par sertissage ou par rabattement au niveau de la partie de connexion (4) de la prise femelle de contact (1).

6. Fiche femelle selon l'une des revendications précédentes, **caractérisée en ce que** la partie femelle (3) de la prise femelle de contact (1) présente une multitude de courbures (9) dans lesquelles sont reçues les zones d'extrémité (8') des ressorts de contact (7).

7. Fiche femelle selon l'une des revendications précédentes, **caractérisée en ce que** les ressorts de contact (7) sont en engagement sous tension radiale avec la paroi intérieure de la partie femelle (3) de la prise femelle de contact (1).

8. Fiche femelle selon l'une des revendications précédentes, **caractérisée en ce que** les ressorts de contact sont réalisés sous forme de fils qui entourent le porte-ressorts de contact (6) de forme cylindrique au moins sur une extrémité frontale avec un point de pliage (8), une zone d'extrémité (8') de chaque ressort de contact étant en engagement avec la paroi intérieure de la partie femelle (3).

9. Fiche femelle selon l'une des revendications précédentes, **caractérisée en ce que** le tronçon de la prise femelle de contact (1), qui forme la partie femelle (3), présente des évidements (13) et des saillies (14) complémentaires qui sont formés sur des bords voisins respectifs (10, 11) de la tôle de contact formant la partie femelle (3), pour constituer une forme cylindrique fermée.
